# EUROPÄISCHE PATENTSCHRIFT

(11) **EP 0 848 970 B1**
(45) Veröffentlichungstag und Bekanntmachung des Hinweises auf die Patenterteilung: **28.07.2004**
(21) Anmeldenummer: 97121123.0
(22) Anmeldetag: 02.12.1997
(51) Int. Cl.: A63C 9/08, A63C 9/086

(54) **Skibindungssystem**
Skibinding system
Système de fixation de ski

(30) Priorität: 18.12.1996 DE 19652594
(43) Veröffentlichungstag der Anmeldung: 24.06.1998
(73) Patentinhaber: Marker Deutschland GmbH, 82438 Eschenlohe (DE)
(72) Erfinder: Stepanek, Premek, 82383 Hohenpeissenberg (DE)
(74) Vertreter: Patentanwalts-Partnerschaft, Rotermund + Pfusch + Bernhard

(56) Entgegenhaltungen:
- DE-A- 2 426 062
- US-A- 3 918 732
- US-A- 4 640 026

## Beschreibung

Die Erfindung betrifft ein Bindungssystem zur auslösbaren Verbindung von Schuh und Ski od.dgl. gemäß dem Oberbegriff des Hauptanspruches.

Bei derzeit üblichen Skibindungen sind skiseitig auslösbare Schuhhalter angeordnet, die den Skischuh an einer genormten Schuhsohle großer Steifigkeit auslösbar festhalten. Diese Schuhhalter besitzen einen gewissen Elastizitätsbereich, d.h. die Schuhhalter geben federnd nach und stellen den Schuh in die Ausgangslage zurück, wenn auf den Skischuh nur eine begrenzte Stoßenergie relativ zum Ski einwirkt. Erst wenn die Stoßenergie ein vorgegebenes Maß überschreitet, wird der Elastizitätsbereich überschitten, und die Bindung löst aus, d.h. der Schuh kommt vom Ski frei.

Bei allen Bewegungen des Skischuhs relativ zum Ski tritt zwischen der Sohle und Bindungsteilen bzw. zwischen Sohle und Ski notwendigerweise Reibung auf. Zwar wird der Einfluß der Reibung nach Möglichkeit durch konstruktive Maßnahmen bzw. durch reibungsmindernde Materialien vermindert. Gleichwohl bleibt prinzipiell die Möglichkeit einer Veränderung des Auslöseverhaltens durch äußere Einflüsse, wie insbesondere durch Verschmutzung, bestehen. Außerdem muß mit einer mehr oder weniger großen Abnützung der mit den Schuhhaltern zusammenwirkenden Bereiche der Schuhsohle und dadurch bewirkter Veränderung der Auslösecharakteristik gerechnet werden.

Außerdem ist nachteilig, dass es sich in herkömmlichen Skischuhen nur unbequem laufen läßt. Dafür sind einerseits die sehr steifen Sohlen verantwortlich. Andererseits können die Sohlen nicht ohne weiteres mit einem auf Eis und Schnee griffigem Profil versehen werden, weil damit das Auslöseverhalten der Bindung durch erhöhte Reibung beeinflußt würde, denn der vorgenannte Elastizitätsbereich der Bindung wird regelmäßig nur bei einer Relativbewegung zwischen Schuh und Ski bzw. Bindungsteilen überwunden. Dies gilt insbesondere für Drehstürze, bei denen das Schienbein von einem stärkeren Drehmoment bezüglich seiner Achse beansprucht wird.

Grundsätzlich besteht zwar die Möglichkeit, die skiseitigen Schuhhalter mit einer Standplatte auslösbar zusammenwirken zu lassen, auf der der Skischuh in grundsätzlich beliebiger Weise festspannbar ist, d.h. die Standplatte übernimmt die Funktion der genormten Sohlen bei den vorangehend beschriebenen Bindungen. Durch den Einsatz der Standplatte kann zwar für die Ausbildung des Skischuhes eine größere konstruktive Freiheit geboten werden. Jedoch bleibt die Gefahr eines nicht exakt reproduzierbaren Auslöseverhaltens der Bindung durch Verschmutzungen und sonstige äußere Einflüsse grundsätzlich bestehen.

In der DE-OS 24 06 015 sowie der DE 38 41 586 A1 werden Bindungssysteme vorgeschlagen, bei denen die zwischen einem Bein des Skifahrers und dem jeweiligen Schuh wirksamen Kräfte unmittelbar durch Geber erfaßt werden, die dann den jeweiligen Schuh auslösende Organe ansteuern, wobei die die Auslöseimpulse weitergebenden bzw. die von den Auslöseimpulsen angesteuerten Organe schuhseitig angeordnet sind.

Die DE-AS 19 29 800 zeigt Bindungssysteme, bei denen sich der Schuh bei Überlast von einem skiseitig fest gehalterten Sohlenteil trennt und dann mit dem Sohlenteil lediglich über eine Fangleine verbunden bleibt. Zur Halterung des Schuhs am Sohlenteil dienen gegenüber Verschmutzungen weitgehend ungeschützte und empfindliche auslösbare Verbindungselemente.

Aus der US-A 4 640 026 ist ein Bindungssystem bekannt, welches in herkömmlicher Weise auf dem Ski angeordnete auslösbare Schuhhalter aufweist, in die sich der Skischuh formschlüssig einsetzen lässt. Zusätzlich sind am Schuh mit den vorgenannten Schuhhaltern zusammenwirkende bewegliche Halteorgane angeordnet, die mit schuhseitig angeordneten Aktoren in Abhängigkeit von Kräften gesteuert werden, welche zwischen Schuhteilen und Ski bzw. zwischen Schuhteilen und Schuhhaltern auftreten. Diese Kräfte werden mit entsprechenden schuhseitigen Sensoren erfaßt.

Die DE-OS 24 26 062 zeigt unter anderem eine Skibindung der eingangs angegebenen Art mit skifest angeordneten unbeweglichen Halteteilen, die mit in der Schuhsohle des Skischuhs angeordneten beweglichen Riegelteilen rastartig zusammenwirken. Die Riegelteile werden durch Federn in ihre riegelwirksame Lage gespannt. Die Spannung dieser Federn verändert sich in Abhängigkeit von der Neigung des Schaftes des Skischuhs. Wenn der Schaft relativ zu einer Schuhquerachse geschwenkt wird, wird die Schwenkbewegung durch Getriebeelemente auf bewegliche Widerlager der vorgenannten Federn übertragen, derart, dass die Federspannung bei zunehmender Vorwärtsneigung des Schaftes abnimmt.

Des Weiteren wird in der DE-OS 24 26 062 ein Skibindungssystem beschrieben, bei der der Skischuh mit seiner Sohle in prinzipiell herkömmlichen skiseitigen, auslösbaren Schuhhaltern festgehalten wird. Der Auslösewiderstand dieser Schuhhalter wird durch die Neigung des Schuhschaftes verändert. Dazu ist seitlich am Schuh ein Steuerhebel angeordnet, der mit einem skiseitigen Kupplungsteil zusammenwirkt, welches seinerseits bei Verschwenkung des Steuerhebels ein Federwiderlager einer Auslösefederung eines der Schuhhalter verstellt.

Aufgabe der Erfindung ist es nun, ein neues Bindungssystem mit besonders gut reproduzierbarem Auslöseverhalten zu schaffen.

Diese Aufgabe wird durch die kennzeichnenden Merkmale des Hauptanspruches gelöst.

Die Erfindung beruht auf dem allgemeinen Gedanken, für die Steuerung der Auslösung ausschließlich schuhseitige Kräfte und Bewegungen, d.h. Kräfte zwischen Teilen des Schuhs und/oder zwischen Fuß und Schuh, heranzuziehen, um gewährleisten zu können, dass vor einer Auslösung keinerlei Relativbewegungen zwischen Schuhsohle und Ski aufzutreten brauchen, d.h. die Schuhsohle kann bis zum Zeitpunkt der Auslösung skifest verankert bleiben.

Da erfindungsgemäß alle für die Auslösung wichtigen beweglichen Teile schuhseitig angeordnet sind, lassen sich die die Auslösung steuernden Elemente hermetisch geschützt unterbringen, wobei vorteilhaft hinzukommt, dass die Temperaturverhältnisse im Schuh relativ gleichbleibend sind bzw. die Innentemperatur im Schuh als Parameter bei der Steuerung der Auslösung berücksichtigt werden kann. Erfindungsgemäß läßt sich also berücksichtigen, ob der Skifahrer mit warmen oder unterkühlten Füßen fährt.

Die Erfindung bietet die vorteilhafte Möglichkeit, die Sohle des Skischuhs flexibel auszubilden, so daß der Skifahrer mit von den Ski gelösten Schuhen weitestgehend normal laufen kann. Bei in Riegellage mit den skiseitigen Halteelementen zusammenwirkenden schuhseitigen Riegelteilen kann dagegen die Schuhsohle skifest und damit praktisch unbiegbar festgehalten werden, um eine gute Kraftübertragung zwischen Fuß und Ski zu ermöglichen, wie es für Fahrmanöver wünschenswert ist.

Gemäß einer bevorzugten Ausführungsform der Erfindung ist zwischen der Fußschale bzw. dem Schaft des Schuhs und seiner Sohle eine Steuerzone angeordnet, die eine mehr weniger flexible Verbindung zwischen der Sohle und dem Schaft bzw. der Fußschale bildet und die möglichen Relativbewegungen zwischen Sohle und Fußschale bzw. Schaft und damit das Auslöseverhalten steuert.

Gegebenenfalls können die Fußschale bzw. der Schaft auch durch skelettartig angeordnete Strukturteile gebildet sein, die mit vergleichsweise weichen, den Fuß umfassenden Polster- und Abdeckteilen kombiniert sind. In diesem Falle wird die Auslösung durch Relativbewegungen bzw. Kräfte zwischen den Strukturteilen und der Sohle bewirkt.

Im übrigen wird hinsichtlich bevorzugter Merkmale der Erfindung auf die Ansprüche sowie die nachfolgende Erläuterung der Zeichnung verwiesen, anhand der eine besonders bevorzugte Ausführungsform beschrieben wird.

Dabei zeigt die einzige Figur eine schematisierte Seitenansicht eines Mittelabschnittes eines Skis sowie des darauf angeordneten Skischuhs mit erfindungsgemäßem Bindungssystem.

Auf einem Ski 1 sind zur Halterung eines Skischuhes 2 im wesentlichen skifeste Halteteile 3 und 4 angeordnet. Die Halteteile 3 wirken mit Teilen der Sohle 5 des Skischuhs 2 zusammen. Die Halteteile 4 sind als Gegenriegelteile zu schuhseitigen Riegelteilen 6 ausgebildet, die in weiter unten dargestellter Weise betätigt werden.

Die Halteteile 3 und 4 haltern die Sohle 5 weitestgehend skifest, solange die schuhseitigen Riegelteile 6 ihre Riegellage einnehmen.

Grundsätzlich ist es jedoch auch möglich, daß die Halteteile 3 und 4 der Sohle 5 eine gewisse Beweglichkeit relativ zum Ski 1 ermöglichen. Jedoch ist es für die Erfindung kennzeichnend, daß es für eine Auslösung bzw. Freigabe des Skischuhs 2 vom Ski 1 in keiner Weise auf Relativbewegungen zwischen Ski 1 und Schuhsohle 5 ankommt.

Zwischen der Sohle 5 und dem Schaft 7 bzw. der Fußschale 8 des Skischuhs 2 ist ein Steuer- bzw. Verbindungsbereich 9 angeordnet, der eine mehr oder weniger große Relativbewegung zwischen Sohle 5 und Schaft 7 bzw. Fußschale 8 gegen elastischen Widerstand ermöglicht, wobei über nicht näher dargestellte Betätigungsorgane die Riegelteile 6 in ihre Freigabelage umgeschaltet werden, sobald die Energie der Relativbewegungen zwischen Schaft 7 bzw. Fußschale 8 und Sohle 5 in vorgegebenen Richtungen einen Schwellwert überschreitet.

Alle Steuerelemente für die Riegelteile 6 können im Schuh 2 hermetisch geschützt untergebracht werden, so daß sich ein besonders gut reproduzierbares Auslöseverhalten ergibt.

Gegebenenfalls kann bei der Auslösesteuerung auch die Fußtemperatur, d.h. die Temperatur innerhalb der Fußschale 8 bzw. des Schaftes 7 berücksichtigt werden.

Die Steuerung der Riegelteile 6 kann in grundsätzlich beliebiger Weise mechanisch, fluidisch bzw. hydraulisch und/oder elektrisch bzw. elektronisch erfolgen.

## Patentansprüche

1. Bindungssystem zur auslösbaren Verbindung von Schuh (2) und Ski (1) od.dgl., mit am Ski od.dgl. angeordneten Halteteilen (3, 4) sowie damit zusammenwirkenden schuhseitig angeordneten beweglichen Riegelteilen (6), welche mittels schuhseitiger Betätigungsorgane, die ausschließlich durch schuhseitige Parameter steuerbar sind, in ihre Freigabelage umschaltbar sind,
**dadurch gekennzeichnet,**
**dass** zwischen Sohle (5) und Schaft (7) bzw. Fußschale (8) des Schuhs (2) ein Verbindungsbereich (9), der eine Relativbewegung zwischen der Sohle und dem Schaft bzw. der Fußschale gegen elastischen Widerstand ermöglicht, angeordnet ist und die Riegelteile (6) über die Betätigungsorgane in ihre Freigabelage umgeschaltet werden, sobald die Energie der Relativbewegungen zwischen Sohle und Schaft bzw. Fußschale in vorgegebenen Richtungen einen Schwellwert überschreitet.

2. Bindungssystem nach Anspruch 1,
**dadurch gekennzeichnet,**
**dass** der Schuh (2) eine flexible Schuhsohle (5) aufweist, die bei in Riegellage mit den skiseitigen Halteelementen (3, 4) zusammenwirkenden Riegelteilen (6) im wesentlichen skifest gehaltert ist.

3. Bindungssystem zur auslösbaren Verbindung von Schuh (2) und Ski (1) od.dgl., insbesondere nach Anspruch 1 oder 2,
**dadurch gekennzeichnet,**
**dass** auslösbare Riegelteile (6) eine in Abhängigkeit von der Temperatur innerhalb einer Fußschale (8) bzw. eines Schaftes (7) des Schuhs (2) beeinflußte Auslösesteuerung aufweisen.

4. Bindungssystem nach einem der Ansprüche 1 bis 3,
**dadurch gekennzeichnet,**
**dass** zwischen der Fußschale (8) bzw. dem Schaft (7) des Schuhs (2) und seiner Sohle (5) eine Steuerzone (9) angeordnet ist, die eine flexible Verbindung zwischen der Sohle und der Fußschale bzw. dem Schaft bildet und die Relativbewegungen zwischen Sohle und Fußschale bzw. Schaft und damit das Auslöseverhalten des Bindungssystems steuert.

5. Bindungssystem nach einem der Ansprüche 1 bis 4,
**dadurch gekennzeichnet,**
**dass** die Halteelemente (3, 4) im wesentlichen stationär am Ski (1) angeordnet sind.

## Claims

1. Binding system for releasable connection of boot (2) and ski (1) or the like, with holding parts (3, 4) arranged on the ski or the like and also with movable locking parts (6) which are arranged on the boot and interact with the holding parts and which can be shifted into their release position by means of actuating elements on the boot which can be controlled exclusively by parameters on the boot, **characterized in that**, between the sole (5) and the shaft (7)/the foot shell (8) of the boot (2), a connection region (9) which makes possible a relative movement between the sole and the shaft/the foot shell counter to elastic resistance is arranged, and the locking parts (6) are shifted into their release position by means of the actuating elements as soon as the energy of the relative movements between the sole and the shaft/the foot shell in predetermined directions exceeds a threshold value.

2. Binding system according to Claim 1, **characterized in that** the boot (2) has a flexible boot sole (5) which, when the locking parts (6) interact in locking position with the holding elements (3, 4) on the ski, is retained in an essentially fixed manner on the ski.

3. Binding system for releasable connection of boot (2) and ski (1) or the like, in particular according to Claim 1 or 2, **characterized in that** releasable locking parts (6) have a release control which is influenced depending on the temperature inside a foot shell (8)/a shaft (7) of the boot (2).

4. Binding system according to one of Claims 1 to 3, **characterized in that**, between the foot shell (8)/the shaft (7) of the boot (2) and its sole (5), a control zone (9) is arranged, which forms a flexible connection between the sole and the foot shell/the shaft and controls the relative movements between sole and foot shell/shaft and thus the release behaviour of the binding system.

5. Binding system according to one of Claims 1 to 4, **characterized in that** the holding elements (3, 4) are arranged in an essentially stationary manner on the ski (1).

## Revendications

1. Système de fixation pour l'assemblage déclenchable d'une chaussure (2) et d'un ski (1) ou analogue, comprenant des éléments de retenue (3, 4) disposés sur le ski ou analogue ainsi que des éléments de verrouillage mobiles (6) coopérant avec ces derniers et disposés du côté chaussure, qui peuvent être commutés dans leur position de dégagement au moyen d'organes d'actionnement du côté chaussure qui peuvent être commandés exclusivement par des paramètres de la chaussure, **caractérisé en ce qu'**entre la semelle (5) et la tige (7) ou la coque de pied (8) de la chaussure (2) est disposée une zone d'assemblage (9) qui permet un déplacement relatif entre la semelle et la tige ou la coque de pied contre une résistance élastique, et que les éléments de verrouillage (6) sont commutés dans leur position de dégagement par l'intermédiaire des organes d'actionnement dès que l'énergie des déplacements relatifs entre la semelle et la tige ou la coque de pied dépasse une valeur de seuil dans des directions prédéfinies.

2. Système de fixation suivant la revendication 1, **caractérisé en ce que** la chaussure (2) présente une semelle flexible (5) qui est maintenue essentiellement solidaire du ski lorsque les éléments de verrouillage (6) coopèrent en position de verrouillage avec les éléments de retenue (3, 4) du côté ski.

3. Système de fixation pour l'assemblage déclenchable d'une chaussure (2) et d'un ski (1) ou analogue, en particulier suivant l'une des revendications 1 et 2, **caractérisé en ce que** des éléments de verrouillage déchenchables (6) présentent une commande de déclenchement influencée par la température à l'intérieur d'une coque de pied (8) ou d'une tige (7) de la chaussure (2).

4. Système de fixation suivant l'une des revendications 1 à 3, **caractérisé en ce qu'**entre la coque de pied (8) ou la tige (7) de la chaussure (2) et sa semelle (5) est disposée une zone de commande (9) qui forme une liaison flexible entre la semelle et la coque de pied ou la tige et commande les déplacements relatifs entre la semelle et la coque de pied ou la tige et ainsi le comportement de déclenchement du système de fixation.

5. Système de fixation suivant l'une des revendications 1 à 4, **caractérisé en ce que** les éléments de retenue (3, 4) sont disposés de façon essentiellement stationnaire sur le ski (1).
